# EUROPÄISCHE PATENTSCHRIFT

(11) **EP 0 367 912 B1**
(45) Veröffentlichungstag und Bekanntmachung des Hinweises auf die Patenterteilung: **28.07.1993**
(21) Anmeldenummer: 89114335.6
(22) Anmeldetag: 03.08.1989
(51) Int. Cl.: B28C 7/02

(54) **Misch- und Druckluftfördergerät**
Mixing and feeding device using compressed air
Dispositif de mélange et d'alimentation au moyen d'air sous pression

(30) Priorität: 29.10.1988 DE 3836930
(43) Veröffentlichungstag der Anmeldung: 16.05.1990
(73) Patentinhaber: PUTZMEISTER-WERK MASCHINENFABRIK GMBH, 72631 Aichtal (DE)
(72) Erfinder: Kempf, Manfred, Dipl.-Ing., D-7447 Aich (DE)
(74) Vertreter: Wolf, Eckhard, Dr.-Ing.

(56) Entgegenhaltungen:
- DE-A- 2 419 305
- DE-A- 2 946 813
- FR-A- 1 500 912
- GB-A- 839 025
- GB-A- 936 493
- GB-A- 966 695
- GB-A- 1 051 692
- PATENT ABSTRACTS OF JAPAN, Band 3, Nr. 120 (M-75), 19. Oktober 1979, Seite 66 M 75; & JP-A-54 95 069 (SHINMEIWA KOGYO K.K.) 27-07-1979

## Beschreibung

Die Erfindung betrifft ein Misch- und Druckluftfördergerät, insbesondere für Mörtel oder Beton, mit einem mit Mischgut beschickbaren, an eine Förderleitung angeschlossenen, ein motorisch angetriebenes Ruhrwerk enthaltenden und mit Druckluft beaufschlagbaren Mischkessel, einem Antriebsmotor, einem durch den Antriebsmotor angetriebenen Kompressor für die Erzeugung der Druckluft und einer Überlastschutzeinrichtung für den Antriebsmotor.

Misch- und Druckluftfördergeräte dieser Art dienen in der Bauindustrie zur Mischung und Förderung von Dickstoffen, insbesondere von Dickstoffen mit geringem Wassergehalt wie Mörtel, Estrich-Beton oder dergleichen (DE-A-2946813). Das beispielsweise aus Sand und einem Bindemittel bestehende Mischgut wird unter Wasserzugabe über eine Einfüllöffnung dem Mischkessel zugeführt. Dort wird bei laufendem Rührwerk das Mischgut gründlich durchmischt. Zur Förderung wird nach Fertigstellung der Mischung der Deckel des Mischkessels geschlossen, der Kompressor eingeschaltet und die komprimierte Luft dem Mischkessel zugeführt. Der Dickstoff wird in Form von Pfropfen gefördert, die von Druckluftpolstern unterbrochen werden sobald die Schaufel des Rührwerks das Austreten von Material in die Förderleitung blockiert.

Wird als Antriebsmotor ein Dieselmotor verwendet, so wird mit dem Einschalten des Kompressors gleichzeitig dessen Drehzahl erhöht, um eine größere Druckluftmenge zu erzeugen und damit den Arbeitszyklus der Maschine zu verkürzen. Eine Drehzahlerhöhung des Rührwerks bei Beginn der Förderung ist jedoch ungünstig, da der fertig gemischte Dickstoff beim Beaufschlagen mit Druckluft dem Rührwerk einen beträchtlich höheren Widerstand entgegensetzt, wodurch sich die Leistungsanforderung des Motors erhöht. Da aus Kostengründen in der Praxis Misch- und Druckluftfördergeräte mit möglichst geringer Motorantriebsleistung ausgelegt werden, kommt es durch die erhöhte Leistungsanforderung zu einem unerwünschten Absinken der Motordrehzahl, unter ungünstigen Umständen sogar zu einem Abwürgen des Dieselmotors.

Bei Geräten mit elektrischem Antriebsmotor kommt es durch das Zuschalten des Kompressors und das dadurch bedingte erhöhte Lastmoment am Rührwerk zu einer starken Erhöhung der Stromaufnahme. Dies kann bei schwach dimensionierten Motoren zu einem Ansprechen der Sicherungen führen.

Bei bekannten Geräten regelt man deshalb die Leistungsaufnahme des Kompressors herunter oder setzt Kompressoren geringerer Leistung ein; jedoch wird dann die Förderleistung der Maschine reduziert und damit der Arbeitszyklus verlängert.

Zudem kann es zu einer Überlastung des Antriebsmotors kommen, wenn sich z.B. grobe Steine zwischen den Schaufeln des Rührwerks und der Wand des Mischkessels verklemmen, wenn versehentlich vor Befüllen des Mischkessels vergessen wird Wasser zuzugeben oder wenn die Beschickung mit Mischgut zu schnell erfolgt. Sitzt das Rührwerk vollständig fest, so muß der Mischkessel von Hand mühsam entleert werden, bevor weitergearbeitet werden kann.

Aus der FR-A-1 500 912 ist ein Antrieb bekanntgeworden, mit einem Hydromotor, der über zwei durch einen Antriebsmotor gemeinsam angetriebene Hydropumpen über eine Druckleitung mit Drucköl beaufschlagbar ist. Weiter sind Regelvorrichtungen für Hydromotoren bekannt (DE-A-2419305, GB-A-839025, GB-A-1051692), die als Antrieb für Mischeinrichtungen verwendet werden. Bei der aus der DE-A-2419305 bekannten Vorrichtung wird die Drehzahl des antreibenden Hydromotors geregelt, während bei der aus der GB-A-839025 bekannten Vorrichtung die Drehrichtung des Hydromotors umgekehrt oder die Drehzahl geregelt wird.

Der Erfindung liegt die Aufgabe zugrunde, ein Misch- und Druckluftfördergerät der eingangs angegebenen Art zu entwickeln, dessen Antriebsmotor unter Erhaltung einer hohen Misch- und Förderleistung wirksam vor Überlastung geschützt ist.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den Unteransprüchen.

Die erfindungsgemäße Lösung geht von dem Gedanken aus, daß die Kraftübertragung vom Antriebsmotor durch mindestens zwei gemeinsam angetriebene Hydropumpen erfolgt, mit denen eine stufenweise Reduzierung der Drehzahl des Hydromotors durch Umschalten einer oder mehrerer Hydropumpen auf drucklosen Umlauf erfolgt, sobald ein einstellbarer Drucksollwert in der Druckleitung und/oder im Mischkessel überschritten wird. Um dies zu erreichen, wird gemäß der Erfindung vorgeschlagen, daß das Rührwerk mittels eines Hydromotors antreibbar ist, der über mindestens zwei durch den Antriebsmotor gemeinsam angetriebene Hydropumpen über Druckleitungen mit Drucköl beaufschlagbar ist, und daß die Ölströme der Hydropumpen bei niedrigen, in den Druckleitungen und/oder im Mischkessel herrschenden Drücken parallel geschaltet sind und bei Überschreiten mindestens eines einstellbaren Drucksollwerts in den Druckleitungen und/oder im Mischkessel partiell auf drucklosen Umlauf umschaltbar sind.

Das Rührwerk läuft bei Förderbeginn zweckmäßig mit reduzierter Drehzahl, da bedingt durch den hohen Füllgrad des Mischkessels laufend Dickstoff vor die Austrittsöffnung der Förderleitung rutscht, so daß ein schnelles Zufördern durch das Rührwerk nicht notwendig ist. Auch läßt sich durch die Drehzahlreduzierung die Beanspruchung von Mischkessel und Rührwerk und damit deren Verschleiß senken. Durch ein Steigen des Lastmoments am Rührwerk steigt auch der Druck in den Druckleitungen zwischen den Hydropumpen und dem Hydromotor. Der Druck in einer der Druckleitungen kann über eine Steuerleitung einem einstellbaren Druckabschaltventil zugeführt werden, das zusammen mit einem zu dieser Druckleitung hin öffnenden Rückschlagventil in der verbraucherseitigen Hydraulikleitung einer weiteren Hydropumpe angeordnet sein kann. Beim Erreichen des eingestellten Drucks läßt das Druckabschaltventil den Ölstrom dieser Hydropumpe zum Tank hin abfließen.

Eine weitere bevorzugte Ausgestaltung der Erfindung sieht eine Umkehrung der Drehrichtung des Hydromotors vor, sobald das Rührwerk blockiert wird, z.B. durch einen größeren Stein, der sich zwischen Schaufeln und Mischkesselwand verklemmt. Die Umkehr der Drehrichtung kann zweckmäßig mittels eines in der Druckleitung des Hydromotors angeordneten Umsteuerventils erfolgen, das über einen Drucksensor ansteuerbar sein kann, der bei Überschreiten eines vorgegebenen Drucksollwerts in der Druckleitung anspricht.

Nach einer weiteren vorteilhaften Ausgestaltung der Erfindung kann das gesamte Drucköl zum Tank geleitet werden, sobald ein an der Einfüllöffnung des Mischkessels angeordneter Schutzgrill geöffnet wird. Eine derartige Maßnahme dient insbesondere der Unfallverhütung, indem sie ein Hineingreifen in den Mischkessel bei laufendem Rührwerk verhindert. Zweckmäßig erfolgt die Ableitung des Drucköls zum Tank mit Hilfe eines federgespannten Wegeventils, dessen Feder sich beim Öffnen des Schutzgrills durch Umschalten des Wegeventils entspannt.

Im folgenden wird die Erfindung anhand eines in der Zeichnung in schematischer Weise dargestellten Ausführungsbeispiels näher erläutert.

Die einzige Figur zeigt ein Schaltschema einer hydraulischen Kraftübertragung für ein Misch- und Druckluftfördergerät.

Das in der Zeichnung dargestellte Misch- und Fördergerät besteht im wesentlichen aus einem mit Mischgut beschickbaren, an eine Förderleitung 31 angeschlossenen, ein Rührwerk 25 enthaltenden und mit Druckluft beaufschlagbaren Mischkessel 24, einem als Dieselmotor ausgebildeten Antriebsmotor 20, einem durch den Antriebsmotor antreibbaren Kompressor 21 für die Erzeugung der Druckluft, sowie zwei gemeinsam durch den Antriebsmotor 20 angetriebenen Hydropumpen 10,15, die über Druckleitungen 11,12,13 den Hydromotor 30 für den Antrieb des Rührwerks 25 mit Drucköl beaufschlagen. Zwischen Hydromotor 30 und Rührwerk 25 ist ein Untersetzungsgetriebe 37 angeordnet.

Die Beschickung des Mischkessels 24 mit Mischgut erfolgt über die mit einem Schutzgrill 26 versehene Einfüllöffnung 22. Für die Beaufschlagung des Mischkessels 24 mit Druckluft ist ausgehend vom Kompressor 21 eine im oberen Bereich des Mischkessels 24, sowie in der Austrittsöffnung 28 mündende Druckluftzuleitung 29 vorgesehen. Während des Fördervorgangs wird der Dickstoff in Pfropfenform, abschnittsweise von Druckluftpolstern unterbrochen, durch die Förderleitung 31 zur Baustelle gefördert.

Um bei Beginn des Fördervorgangs die Drehzahl des Rührwerks 25 verringern zu können, ist in der Druckleitung 13 der Hydropumpe 15 ein einstellbares Wegeventil 27 angeordnet, das bei Erreichen eines vorgegebenen Luftdrucks im Mischkessel 24 über eine Leitung 46 pneumatisch umschaltbar ist. Nach Umschalten des Wegeventils 27 fördert die Hydropumpe 15 den Ölstrom direkt über die Leitung 33 zum Tank 34.

Steigt das auf das Rührwerk 25 wirkende Lastmoment, so steigt auch die Belastung des Hydromotors 30 und damit bei gleichbleibender Förderung der Hydropumpen 10,15 der Öldruck in den Druckleitungen 11,12,13 sowie in der zum Druckabschaltventil 40 führenden Steuerleitung 35. Erreicht der Druck einen zuvor am Druckabschaltventil 40 eingestellten Wert, so schaltet das Druckabschaltventil 40 um. Die von der Hydropumpe 15 geförderte Ölmenge fließt über die Rücklaufleitung 33 direkt zum Tank 34 zurück. Das Rückschlagventil 45 verhindert dabei, daß die von der Hydropumpe 10 geförderte Ölmenge ebenfalls über das Druckabschaltventil 40 zum Tank 34 gefördert wird.

Beim Öffnen eines an der Eintrittsöffnung 22 des Mischkessels 24 vorgesehenen Schutzgrills 26 wird die Feder des im weiteren Verlauf der Druckleitung 12 angeordneten federfixierten Wegeventils 32 durch Umschalten des Ventils 32 entlastet. Bei entlasteter Feder sind beide Hydropumpen 10,15 auf drucklosen Umlauf geschaltet.

Im weiteren Verlauf der Druckleitung 12 ist ein Umsteuerventil 17 angeordnet, mit dem sich die Drehrichtung des Hydromotors 30 umkehren läßt. Das Umsteuerventil 17 wird über einen, auf den Druck in der Druckleitung 12 ansprechenden Drucksensor 19 angesteuert. Beim Blockieren des Rührwerks 25 steigt das Lastmoment am Rührwerk und damit der Druck in der Druckleitung 12 schnell an. Bei Erreichen eines am Druckabschaltventil 40 eingestellten Drucksollwerts wird zuerst die Hydropumpe 15 über das Druckabschaltventil 40 auf drucklosen Umlauf geschaltet. Da hierdurch jedoch die Ursache der Blockierung nicht beseitigt wird, erhöht sich der Druck in der Druckleitung 12 so lange weiter, bis über den Drucksensor 19 das Umsteuerventil 17 angesteuert wird. Das Umsteuerventil 17 schaltet um und der Hydromotor 30 und damit das Rührwerk 25 laufen rückwärts, bis nach Ablauf einer gewissen Zeitdauer das Umsteuerventil 17 erneut angesteuert wird, so daß der Hydromotor 30 wieder vorwärts läuft. Durch das kurzzeitige Rückwärtslaufen wird die Blockierung in aller Regel beseitigt.

## Patentansprüche

1. Misch- und Druckluftfördergerät, insbesondere für Mörtel oder Beton, mit einem mit Mischgut beschickbaren, an eine Förderleitung (31) angeschlossenen, ein motorisch angetriebenes Rührwerk (25) enthaltenden und mit Druckluft beaufschlagbaren Mischkessel (24), einem Antriebsmotor (20), einem durch den Antriebsmotor (20) antreibbaren Kompressor (21) für die Erzeugung der Druckluft und einer Überlastschutzeinrichtung für den Antriebsmotor (20), **dadurch gekennzeichnet**, daß das Rührwerk (25) mittels eines Hydromotors (30) antreibbar ist, der über mindestens zwei durch den Antriebsmotor (20) gemeinsam angetriebene Hydropumpen (10,15) über Druckleitungen (11,12) mit Drucköl beaufschlagbar ist, und daß die Ölströme der Hydropumpen (10,15) bei niedrigen, in den Druckleitungen (11,12) und/oder im Mischkessel (24) herrschenden Drücken parallel geschaltet sind und bei Überschreiten mindestens eines einstellbaren Drucksollwerts in den Druckleitungen (11,12) und/oder im Mischkessel (24) partiell auf drucklosen Umlauf umschaltbar sind.

2. Misch- und Druckluftfördergerät nach Anspruch 1, **dadurch gekennzeichnet**, daß die Drehrichtung des Hydromotors (30) bei Überschreiten eines vorgegebenen Drucksollwerts in der Druckleitung (12) umkehrbar ist.

3. Gerät nach einem der Ansprüche 1 oder 2, **dadurch** **gekennzeichnet**, daß die Druckölzufuhr zum Hydromotor (30) bei Überschreiten eines vorgegebenen Drucksollwerts in der Druckleitung (11,12) und/oder beim Öffnen eines im Bereich einer Einfüllöffnung des Mischkessels (24) angeordneten Schutzgrills (26) abschaltbar ist.

4. Gerät nach einem der Ansprüche 1 bis 3, **dadurch gekennzeichnet**, daß der Antriebsmotor (20) als Verbrennungsmotor, vorzugsweise als Dieselmotor ausgebildet ist.

5. Gerät nach einem der Ansprüche 1 bis 4, **dadurch gekennzeichnet**, daß in der verbraucherseitigen Hydraulikleitung (13) mindestens einer der Hydropumpen (10,15) ein über den Druck in der Druckleitung (11,12) ansteuerbares, einstellbares Druckabschaltventil (40) und ein zur Druckleitung (11,12) hin öffnendes Rückschlagventil (45) angeordnet ist.

6. Gerät nach einem der Ansprüche 1 bis 5, **dadurch gekennzeichnet**, daß in der verbraucherseitigen Hydraulikleitung (13) mindestens einer der Hydropumpen (10,15) ein auf einen vorgegebenen Drucksollwert einstellbares, durch den Luftdruck im Mischkessel (24) vorzugsweise pneumatisch oder hydraulisch ansteuerbares Umsteuerventil (27) angeordnet ist.

7. Gerät nach einem der Ansprüche 2 bis 6, **gekennzeichnet durch** ein in der Druckleitung (12) des Hydromotors (30) angeordnete, die Drehrichtung des Hydromotors (30) vorzugsweise alternierend umkehrendes Umsteuerventil (17).

8. Gerät nach Anspruch 7, **dadurch gekennzeichnet**, daß das Umsteuerventil (17) über einen auf den Druck in der Druckleitung (12) des Hydromotors (30) ansprechenden Drucksensor (19) ansteuerbar ist.

## Claims

1. A mixer and compressed-air conveyer unit, in particular for mortar or concrete, comprising a mixing vessel (24), which is loaded with mixing material, connected to a conveyer pipe (31) and includes a motor driven stirring device (25) and is loaded by compressed air, a drive motor (20̸), a motor-driven (20̸) compressor (21) for producing compressed air and an overload protection for the drive motor (20̸), **characterised in that** the mixing device (25) is driven by a hydromotor (30̸) which is charged with hydraulic oil via pressure pipes (11, 12) by at least two jointly driven hydropumps (10̸, 15), and that the oil flows of the hydropumps (10̸, 15) are switched in parallel in the event of low pressures in the pressure pipes (11, 12) and/or in the mixing vessel (24), and partially to pressure-free rotation in the event that at least one adjustable nominal pressure value is exceeded in the pressure pipes (11, 12) and/or in the mixing vessel (24).

2. A mixer and compressed-air conveyer unit according to claim 1, **characterised in that** the direction of rotation of the hydromotor (30̸) is reversible on exceeding a specified nominal pressure value in the pressure pipe (12).

3. A unit according to one of claims 1 or 2, **characterized in that** the hydraulic oil supply to the hydromotor (30̸) is shut off when a specified nominal pressure value is exceeded in the pressure pipe (11, 12) and/or when opening a protective grill (26), which is arranged in the area of the filler opening of the mixing vessel (24).

4. A unit according to one of claims 1 to 3, **characterized in that** the drive motor (20̸) is a combustion engine, preferably a diesel engine.

5. A unit according to one of claims 1 to 4, **characterized in that** in the consumer hydraulic pipe (13) of at least one of the hydropumps (10̸, 15) is arranged an adjustable pressure shut-off valve (40̸), which is controlled via a pressure in the pressure pipe (11, 12), and a non-return valve (45), which opens towards the pressure pipe (11, 12).

6. A unit according to claims 1 to 5, **characterised in that** in the consumer hydraulic pipe (13) of at least one of the hydropumps (10̸, 15) is arranged a re-direction control valve (27), which is adjustable to a specified nominal pressure value and which is preferably pneumatically or hydraulically controlled by the air pressure in the mixing vessel (24).

7. A unit according to one of claims 2 to 6, **characterized by** a re-direction valve (17), which is arranged in the pressure pipe (12) of the hydromotor (30̸) and which, preferably alternatingly, reverses the direction of rotation of the hydromotor (30̸).

8. A unit according to claim 7, **characterized in that** the re-direction valve (17) is controlled via a pressure sensor (19) which responds to a pressure in the pressure pipe (12) of the hydromotor (30̸).

## Revendications

1. Mélangeur-transporteur pneumatique, en particulier pour du mortier et du béton, comprenant une cuve de mélange (24) pouvant être chargée de matériaux à mélanger, raccordée à une conduite de refoulement (31), équipée d'un agitateur (25) motorisé et pouvant être alimentée en air comprimé, un moteur de commande (20), un compresseur (21) pour la production de l'air comprimé, entraîné par ledit moteur de commande (20), et un dispositif de protection contre les surcharges pour le moteur de commande (20), **caractérisé en ce** que l'agitateur (25) peut être entraîné au moyen d'un moteur hydraulique (30) qui, par l'intermédiaire d'au moins deux pompes hydrauliques (10, 15) entraînées en commun par le moteur de commande (20), peut être alimenté en huile sous pression par l'intermédiaire de conduites forcées (11, 12), et que les flux d'huile des pompes hydrauliques (10, 15) sont connectés en parallèle pour des faibles pressions dans les conduites forcées (11, 12) et/ou dans la cuve de mélange (24) et peuvent être commutés partiellement sur circulation sans pression lors du dépassement d'au moins une valeur de pression de consigne réglable dans les conduites forcées (11, 12) et/ou dans la cuve de mélange (24).

2. Mélangeur-transporteur pneumatique selon la revendication 1, caractérisé en ce que le sens de rotation du moteur hydraulique (30) peut être inversé lors du dépassement d'une valeur de pression de consigne prédéterminée dans la conduite forcée (12).

3. Appareil selon l'une des revendications 1 ou 2, caractérisé en ce que l'arrivée d'huile sous pression au moteur hydraulique (30) peut être coupée lors du dépassement d'une valeur de pression de consigne prédéterminée dans la conduite forcée (11, 12) et/ou lors de l'ouverture d'une grille de protection (26) disposée dans la région de l'ouverture de remplissage de la cuve de mélange (24).

4. Appareil selon l'une des revendications 1 à 3, caractérisé en ce que le moteur de commande (20) est conformé en moteur à combustion interne, de préférence en moteur Diesel.

5. Appareil selon l'une des revendications 1 à 4, caractérisé en ce que dans la conduite hydraulique (13), côté consommateur, d'au moins l'une des pompes hydrauliques (10, 15) sont disposés une soupape de décharge (40) réglable pouvant être commandée par l'intermédiaire de la pression à l'intérieur de la conduite forcée (11, 12) et un clapet antiretour (45) qui s'ouvre en direction de la conduite forcée (11, 12).

6. Appareil selon l'une des revendications 1 à 5, caractérisé en ce que dans la conduite hydraulique (13), côté consommateur, d'au moins l'une des pompes hydrauliques (10, 15) est disposée une valve d'inversion (27) qui peut être réglée sur une valeur de pression de consigne prédéterminée et commandée de préférence de manière pneumatique ou hydraulique par la pression de l'air dans la cuve de mélange (24).

7. Appareil selon l'une des revendications 2 à 6, caractérisé en ce qu'il comprend une valve d'inversion (17) disposée dans la conduite forcée (12) du moteur hydraulique (30) et inversant le sens de rotation du moteur hydraulique (30), de préférence en alternance.

8. Appareil selon la revendication 7, caractérisé en ce que la valve d'inversion (17) peut être commandée par l'intermédiaire d'un détecteur de pression (19) qui répond à la pression dans la conduite forcée (12) du moteur hydraulique (30).
